# FASCICULE DE BREVET EUROPEEN

(11) **EP 0 095 407 B1**
(45) Date de publication et mention de la délivrance du brevet: **04.09.1985**
(21) Numéro de dépôt: 83400939.1
(22) Date de dépôt: 09.05.1983
(51) Int. Cl.: E04F 13/00

(54) **Elément d'isolation thermique d'une paroi par l'extérieur**
Äusseres Wärmeisolierelement für eine Wand
Exterior heat-insulating element for a wall

(30) Priorité: 21.05.1982 FR 8208890
(43) Date de publication de la demande: 30.11.1983
(73) Titulaire: CIDE-COMPAGNIE D'IMPORTATION DE DIFFUSION ET D'EXPORTATION S.A., Société dite:, F-75012 Paris (FR)
(72) Inventeur: Damiguet, Jean-Jacques, F-94160 Saint Mande (FR); Deperne, Yves, F-78220 Viroflay (FR)
(74) Mandataire: Polus, Camille

## Description

La présente invention est relative à l'isolation thermique par l'extérieur des bâtiments et plus particulièrement à des panneaux préfabriqués destinés à être montés sur la paroi extérieure de bâtiments existants ou à construire, ces panneaux étant connus dans la technique sous le nom de vêtures.

Les techniques connues d'isolation par l'extérieur (voir FR.A. 2323828 et DE.A.2044961 ) consistent à placer contre la face extérieure de la paroi à isoler un matériau isolant thermique sous forme d'une couche d'une épaisseur appropriée, puis à fixer ensuite une nouvelle paroi extérieure qui deviendra la face visible de l'extérieur à laquelle on désire conférer outre des qualités d'étanchéité à l'eau et de résistance aux intempéries, des qualités esthétiques de finition de l'aspect extérieur du bâtiment.

On peut par exemple réaliser cette paroi extérieure dite de parement à l'aide d'ardoises fixées sur un réseau de lattes de bois elles-mêmes fixées au mur. Cette technique présente l'inconvénient qu'aucune standardisation n'est possible et est très coûteuse en main-d'oeuvre puisqu'il est nécessaire de constituer le réseau de lattes de bois et de fixer ensuite les ardoises.

On peut également concevoir de réaliser la paroi de ce parement à l'aide de bardages métalliques fixés sur des entretoises, mais là encore, il n'y a pas de standardisation possible et d'autre part l'aspect esthétique est peu accepté surtout lorsqu'il s'agit de bâtiments d'habitation.

On peut encore réaliser un parement extérieur en bois, mais dans ce cas on se trouve confronté aux mêmes problèmes que pour l'ardoise avec en plus des problèmes ultérieurs d'entretien du matériau.

On connaît enfin des matériaux sous forme de plaques préfabriquées qui comprennent un panneau de parement extérieur contre la surface interne duquel est fixé un matériau isolant, l'ensemble étant fixé contre la paroi à isoler à l'aide de vis ou par spitage. Cette technique présente cependant l'inconvénient qu'aucun vide d'air n'est ménagé entre le panneau de parement et la surface de la paroi à isoler. Pour remédier à cette difficulté, on est amené à placer contre la surface de la paroi à isoler des entretoises, mais cette solution s'oppose à la facilité démise en oeuvre recherchée qui conditionne le coût de l'opération.

La présente invention vise à remédier à ces in- convénientsen fournissant un élément d'isolation par l'extérieur pour façades ou vêture, qui permette une facilité de mise en oeuvre, un faible coût et une standardisation autorisant la fabrication en usine, sans intervention sur le chantier, tout en assurant des performances d'isolation thermique accrues.

La présente invention a ainsi pour objet un élément d'isolation thermique par l'extérieur d'une paroi comprenant un panneau de parement extérieur, un panneau isolant thermique interposé du côté interne du panneau de parement extérieur, en regard de la paroi à isoler, de façon à ménager un espace vide entre le panneau isolant thermique et la face interne du panneau de parement, et des moyens de fixation à la paroi, caractérisé en ce que les moyens de fixation sont constitués d'au moins un élément de support comportant un corps allongé fixé verticalement du côté de la face interne du panneau de parement, terminé à sa partie supérieure par une patte de fixation en forme de U s'étendant perpendiculairement audit corps et reliée à ce dernier, à la base de la patte par une surface plane surélevée par rapport au corps, et à sa partie inférieure, une patte d'accrochage en saillie vers le bas par rapport au corps, cette patte d'accrochage comportant une surface plane surélevée par rapport au corps, en regard de la paroi et située dans un même plan que la surface surélevée de la base de la patte de fixation, ces surfaces surélevées constituant des faces d'appui du panneau isolant thermique et délimitant un espace vide entre la face interne du panneau de parement et le panneau isolant thermique.

La patte d'accrochage comporte à sa partie inférieure un épaulement dont les surfaces adjacentes coopèrent avec fa branche du U de la patte de fixation située du côté du panneau de parement d'un élément adjacent situé à un niveau inférieur, pour l'accrochage de ces deux éléments.

D'autres caractéristiques et avantages de la présente invention apparaîtront au cours de la description ci-après faite en référence au dessin annexé sur lequel:
la fig. 1 est une vue de l'intérieur en perspective avec coupe partielle de l'élément d'isolation thermique suivant la présente invention;
la fig. 2 est une vue en section droite verticale au niveau de l'élément de support de l'élément d'isolation de la fig. 1.

Sur la fig. 1, l'élément d'isolation représenté est vu de l'intérieur, c'est-à-dire du côté qui sera appliqué contre la paroi à isoler. Cet élément d'isolation comporte un panneau de parement extérieur (1 ) de forme sensiblement rectangulaire et plan. Contre la surface interne de ce panneau (1) sont fixés deux éléments de support (2) remplissant une double fonction de fixation de l'élément d'isolation à la paroi à isoler et de positionnement et maintien d'un panneau isolant thermique (3) qui est interposé entre le panneau (1) et la paroi, comme il sera décrit ci-après.

Le panneau de parement (1 ) comporte sur ses bords des découpes dans son épaisseur, pratiquées vers l'intérieur ou vers l'extérieur de sorte que ces découpes puissent coopérer lors de l'assemblage de deux panneaux adjacents en fournissant un joint à recouvrement qui tout en assurant une étanchéité à l'eau permette l'obtention d'une surface extérieure plane du panneau de parement.

Sur la fig. 1, des découpes (4 et 5) pratiquées respectivement sur les bords latéraux et transversaux sonttournées vers l'intérieur et coopèrent lors du montage avec des découpes analogues aux découpes (6 et 7) (non visibles sur la fig. 1 ) des panneaux adjacents.

Selon une caractéristique de l'élément selon la présente invention, un espace vide (8) est ménagé entre le panneau de parement (1) et le panneau isolant themique (3). Cet espace vide est ménagé grâce à la structure de l'élément de support (2).

L'élément de support (2), visible aux fig. 1 et 2, comporte un corps (9), allongé, sensiblement parallélépipédique fixé verticalement à la face interne du panneau (1 ).

Le corps (9) se termine à sa partie supérieure par une patte de fixation (10) en forme de U s'étendant perpendiculairement audit corps. La patte de fixation (10) est reliée à sa base, au corps (1 ), par une surface plane (11 ) surélevée par rapport au corps (1 ) de façon à ménager l'espace (8).

A son extrémité inférieure, le corps (9) se termine par une patte d'accrochage (12) comportant une surface plane (13) surélevée par rapport au corps (1 ), d'une hauteur égale à celle de la surface (11) afin que l'épaisseur de l'espace (8) soit constante.

Les surfaces (11 et 13) constituent des surfaces d'appui pour le panneau isolant thermique (3) qui ne se trouve donc pas en contact avec le panneau (1 ) et entre lesquels un espace vide est ménagé, dont l'épaisseur est supérieure à l'espace (8) et augmenté de l'épaisseur du corps (1 ) faisant saillie hors de la surface interne du panneau (1). L'espace vide n'est pas non plus interrompu au niveau des éléments de support (2) permettant ainsi une circulation d'air.

Le panneau isolant thermique (3) vient par ailleurs en butée contre la face inférieure (21 ) de la patte (10) où il se trouve parfaitement positionné et protégé lors des manipulations étant donné que la branche (16) de la patte (10) s'étend jusqu'à la face du panneau isolant (3) en regard de la paroi (19).

La patte d'accrochage (12) fait saillie vers le bas par rapport au corps (1 ) et comporte à sa partie inférieure un épaulement (14) dont les surfaces adjacentes coopèrent avec la branche (15) du U de forme évasée de la patte de fixation située du côté du panneau (1), pour l'accrochage de deux panneaux adjacents respectivement dans des positions supérieures et inférieures comme représenté en pointillé en haut de la fig. 2. La partie en saillie de la patte (12) vient se loger contre la face interne de la branche (15) du U et maintient ainsi l'alignement des panneaux (1 ) en assurant une coïncidence étroite du joint à recouvrement obtenu par les découpes (5 et 6).

La branche (16) du U de la patte de fixation (10) située du côté d'une paroi (17) à isoler est plus longue que la branche (15) et comporte un orifice (18) destiné à recevoir une vis de fixation (19) qui est vissée dans une cheville (20) logée dans un trou correspondant pratiqué dans la paroi (17).

En raison de la longueur plus importante de la branche (16), une découpe (22) est pratiquée dans le panneau isolant (3) pour le passage de cette dernière. Cette découpe (22) se trouve sur la face du panneau isolant (3) en regard de la paroi (17) dans une zone correspondant sensiblement à celle de la surface surélevée (13) de la patte d'accrochage se trouvant sur l'autre face du panneau (3).

L'élément de support (2) sert donc à la fois de moyen de fixation du panneau (1) à la paroi (17), par la patte (10), il sert également de moyen de positionnement pour le panneau isolantthermique (3), ménageant un espace vide (8), et sert enfin de moyen d'accrochage pour deux éléments adjacents par l'intermédiaire de sa patte (12).

Afin d'achever la partie inférieure de la cloison d'isolation par l'extérieur, un élément de finition préfabriqué (23) en forme de U est fixé à la paroi (17) par une vis (24). Cet élément (23) comporte unefenêtre (25) fermée par une grille anti-insectes (26) et comprend également une découpe coopé- rantavec la découpe (5) du panneau (1 ) pourfor- mer un joint à recouvrement.

Cet élément est monté en premier, puis les éléments d'isolation selon la présente invention sont montés en installant à la base une première rangée horizontale puis en montant successivement vers le haut des rangées d'éléments, de sorte qu'aucun moyen de fixation n'est visible de l'extérieur.

Afin de pallier les faux aplombs de la paroi (17), des cales d'épaisseur sous forme de rondelles (27) peuvent être interposées entre la branche (16) de la patte de fixation (1 ) et la paroi (17).

L'élément de support (2) constitué du corps (1 ) et des pattes (11 et 13) est venu de matière et peut être moulé en grande longueur avant d'être scié à la dimension appropriée. Il est fixé au panneau (1 ), de préférence en noyant une partie de son épaisseur dans le panneau (1 ) lors du moulage de ce dernier.

L'élément de support (2) et le panneau (1 ) peuvent être réalisés en tout matériau moulable tel que, par exemple, un liant hydraulique, une résine synthétique, etc., ces matériaux étant de préférence armés.

Le panneau isolant thermique (3) est constitué d'une matière isolante telle que la laine de verre, la laine de roche, une mousse de matière plastique telle que le polyuréthanne, le polystyrène.

Afin de conférer un aspect esthétique à la vêture selon la présente invention, on peut mouler tout motif décoratif dans la surface extérieure exposée du panneau de parement (1). Ce motif peut être plan ou en relief et de toute nature géométrique ou non.

La vêture selon la présente invention se présente donc sous forme d'un tout unitaire, de manipulation facile sur un chantier, peu fragile grâce a la protection du matériau isolant conféré par les pattes proéminentes (10), et qui est d'un montage rapide et simple. Cette vêture peut en outre s'adapter avec souplesse à un grand nombre de styles d'architecture en raison de la possibilité de moulage du panneau (1).

On peut réaliser l'élément de support (2) et le panneau de parement (1) en un même matériau afin d'éviter ou limiter la formation de pontthermi- que.

## Revendications

1. Elément d'isolation thermique par l'extérieur d'une paroi (17), comprenant un panneau (1 ) de parement extérieur, un panneau (3) isolant interposé du côté interne du panneau de parement extérieur, en regard de la paroi à isoler, de façon à ménager un espace vide (8) entre le panneau (3) isolant thermique et la face interne du panneau (1 ) de parement, et des moyens de fixation à la paroi (17), caractérisé en ce que les moyens de fixation sont constitués d'au moins un élément de support (2) comprenant un corps (9) allongé, fixé vertica- fement du côté de la face interne du panneau (1 ) de parement, terminé à sa partie supérieure par une patte de fixation (10) en forme de U aux branches parallèles audit corps et reliées à ce dernier, à la base de la patte par une surface (11 ) plane surélevée par rapport au corps et dont la branche (16) située du côté de la paroi est destinée à être fixée directement à cette paroi, et à sa partie inférieure, une patte d'accrochage (12) en saillie vers le bas par rapport au corps, cette patte d'accrochage comportant une surface (13) plane surélevée par rapport au corps, en regard de la paroi et située dans un même plan que la surface (11 ) surélevée de la base de la patte de fixation, ces surfaces (11 et 13) surélevées constituant des faces d'appui du panneau (3) isolant thermique et délimitant un espace vide (8) entre la face interne du panneau de parement et le panneau isolant thermique.

2. Elément selon la revendication 1, caractérisé en ce que la patte d'accrochage comporte à sa partie inférieure un épaulement (14) dont les surfaces adjacentes coopèrent avec la branche (15) du U de la patte de fixation du côté du panneau de parement d'un élément adjacent situé à un niveau inférieur, pour l'accrochage de ces deux éléments.

3. Elément selon la revendication 1 ou 2, caractérisé en ce que la branche (16) du U de la patte (10) de fixation située du côté de la paroi, est plus longue que t'autre et comporte un orifice (18) destiné à recevoir un élément de fixation à la paroi.

4. Elément selon l'une quelconque des revendications 1 à 3, caractérisé en ce que le panneau (3) isolant repose sur les faces d'appui ménagées sur l'élément de fixation, ainsi que la face (2) inférieure de la patte (10) de fixation et comporte à sa partie inférieure, au moins une découpe (22) sur sa face en regard de la paroi, opposée à la surface surélevée de la patte d'accrochage, pour ménager un passage à la branche (16) du U de la patte de fixation de l'élément adjacent situé à un niveau inférieur.

5. Elémentselon l'une quelconque des revendications 1 à 4, caractérisé en ce que le panneau de parement comporte respectiment sur les faces internes et externes de ses bords des découpes (4, 5, 6,7) qui coopèrent avec les panneaux de parement des éléments adjacents pour former un joint à recouvrement.

6. Elémentselon l'une quelconque des revendications 1 à 5, caractérisé en ce que l'élément de support est noyé dans le panneau de parement au moulage de ce dernier.

7. Elémentselon l'une quelconque des revendications 1 à 6, caractérisé en ce que les éléments de support sont au nombre de deux disposés parallèlement dans des régions latérales du panneau de parement.

8. Elément selon l'une quelconque des revendications 1 à 7, caractérisé en ce que le panneau isolant thermique est un panneau de laine de verre ou de roche, de mousse de matière plastique, telle que le polyuréthanne, le polystyrène.

9. Elément selon l'une quelconque des revendications 1 à 8, caractérisé en ce que le panneau de parement est en une matière moulable telle qu'un liant hydraulique, une résine synthétique, de préférence armés.

## Patentansprüche

1. Äusseres Wärmeisolationselement für eine Wand (17), mit einer äusseren Verkleidungsplatte (1), einer Wärmeisolationsplatte (3), welche von der Innenseite der äusseren Verkleidungsplatte der zu isolierenden Wand gegenüberstehend so zwischengelegt ist, dass ein Freiraum (8) zwischen der Wärmeisolation (3) und der Innenseite der Verkleidungsplatte (1) ausgespart ist, und Befestigungsmitteln zur Befestigung an der Wand (17), dadurch gekennzeichnet, dass die Befestigungsmittel aus wenigstens einem Trägerelement (2) gebildet sind, weiches einen langgestreckten Körper (9), welcher vertikal an der Innenseite der Verkleidungsplatte (1 ) befestigt ist und mit seinem Oberteil in einer Befestigungsklaue (10) endet, die U-Form mit zu dem Körper parallelen Schenkeln hat und mit diesem an der Basis der Klaue über eine bezüglich des Körpers hochliegende Fläche (11) verbunden ist und deren auf der Seite der Wand liegender Schenkel (16) für eine direkte Befestigung an dieser Wand bestimmt ist, und in seinem unteren Teil eine nach unten bezüglich des Körpers vorspringende Einhängeklaue (12) umfasst, wobei Einhängeklaue eine gegenüber dem Körper hochliegende ebene Fläche (13) derwand gegenüberstehend und in der gleichen Ebene wie die hochliegende Fläche (11) der Basis der Befestigungsklaue liegend aufweist, wobei die hochliegenden Flächen (11 und 13) Anlageflächen für die Wärmeisolationsplatte (3) bilden und einen Freiraum (8) zwischen der Innenfläche der Verkleidungsplatte und der Wärmeisolationsplatte bestimmen.

2. Element nach Anspruch 1, dadurch gekennzeichnet, dass die Einhängeklaue in ihrem unteren Teil eine Schulter (14) aufweist, deren angrenzende Flächen mit dem U-Schenkel (15) der Befestigungsklaue, der auf der Seite der Verkleidungsplatte eines ein Niveau tiefer liegenden benachbarten Elements liegt, für ein gegenseitiges Einhängen der beiden Elemente zusammenwirken.

3. Element nach Anspruch 1 oder 2, dadurch gekennzeichnet, dass der auf der Seite der Wand liegende U-Schenkel (16) der Befestigungsklaue (10) länger als der andere ist und eine Öffnung (18) zur Aufnahme eines Elements zur Befestigung an der Wand aufweist.

4. Element nach irgendeinem der Ansprüche 1 bis 3, dadurch gekennzeichnet, dass die Wärmeisolationsplatte (3) auf den am Befestigungselement ausgebildeten Anlageflächen sowie auf der unteren Fläche (21 ) der Befestigungsklaue (10) aufruht und in ihrem unteren Teil wenigstens eine Ausschneidung (22) in ihrer der Wand gegenüberstehenden Fläche der EinhängeklauezurAusnehmung eines Durchtritt für den U-Schenkel (16) der Befestigungsklaue eines ein Niveau tiefer liegenden benachbarten Elements aufweist.

5. Element nach irgendeinem der Ansprüche 1 bis 4, dadurch gekennzeichnet, dass die Verkleidungsplatte an der Innen- und Aussenfläche ihrer Ränder Ausschneidungen (4, 5, 6, 7) aufweist, welche mit den Verkleidungsplatten benachbarter Elemente zur Ausbildung einer Deckfuge zusammenwirken.

6. Element nach irgendeinem der Ansprüche 1 bis 5, dadurch gekennzeichnet, dass das Trägerelement in die Verkleidungsplatte beim Giessen derselben eingelassen ist.

7. Element nach irgendeinem der Ansprüche 1 bis 6, dadurch gekennzeichnet, dass die Trägerelemente in einer Anzahl von zwei parallel in seitlichen Bereichen der Verkleidungsplatte geordnet sind.

8. Element nach irgendeinem der Ansprüche 1 bis 7, dadurch gekennzeichnet, dass die Wärmeisolationsplatte eine Platte aus Glas- oder Steinwolle, Kunststoffschaum, wie Polyurethan oder Polystyrol, ist.

9. Element nach irgendeinem der Ansprüche 1 bis 8, dadurch gekennzeichnet, dass die Verkleidungsplatte aus einem giessbaren Material, wie einem hydraulischen Bindemittel, Kunstharz, beide vorzugsweise verstärkt, besteht.

## Claims

1. An element providing a thermal insulation on the outside of a wall (17), comprising an outer facing panel (1), a thermal insulating panel (3) interposed on the inner side of the outer facing panel in confronting relation to the wall to be insulated so as to define an empty space (8) between the thermal insulating panel (3) and the inner side of the facing panel (1), and means for fixing to the wall (17), characterized in that the fixing means are formed by at least one support element (2) having an elongated body (9) fixed vertically to the inner side of the facing panel (1), terminating, in its upper part, in a U-shape fixing lug (10) having branches parallel to said body and connected to the latter at the base of the lug by a planar surface (11) which is raised relative to the body (16) thereof located adjacent to the wall being adapted to be fixed directly to said wall, and, in its lower part in a hooking lug (12) which projects downwardly from the body, this hooking lug having a planar surface (13) which is raised relative to the body in confronting relation to the wall and contained in the same plane as the raised surface (11) of the base of the fixing lug, these raised surfaces (11) and (13) constituting bearing surfaces for the thermal insulating panel (3) and defining an empty space (8) between the inner side of the facing panel and the thermal insulating panel.

2. An element according to claim 1, characterised in thatthe hooking lug comprises in its lower part a shoulder (14) whose adjacent surfaces cooperate with the branch (15) of the U fixing lug adjacentto the facing panel of an adjacent element at a lower level, for the hooking of these two elements.

3. An element according to claim 1 or 2, characterised in that the branch (16) of the U of the fixing lug (10) located adjacent to the wall is longer than the other and included an orifice (18) for receiving a member for fixing to the wall.

4. An element according to any one of the claims 1 to 3, characterised in that the insulating panel (3) bears on the bearing surfaces provided on the fixing element and on the lower surface (21 ) of the fixing lug (10) and includes in its lower part at least one recess (22) on its side facing the wall opposed to the raised surface of the hooking lug so as to provide a passage for the branch (16) of the U of the fixing lug of the adjacent element located at a lower level.

5. An element according to any one of the claims 1 to 4, characterised in that the facing panel comprises respectively on the inner and outer of its edges recesses (4, 5, 6, 7) which cooperate with the facing panels of adjacent elements so as to form an overlapping joint.

6. An element according to any one of the claims 1 to 5, characterised in that the support element is embedded in the facing panel when the latter is moulded.

7. An element according to any one of the claims 1 to 6, characterised in that there are two support elements disposed in parallel relation in lateral regions of the facing panel.

8. An element according to any one of the claims 1 to 6, characterised in that the thermal insulating panel is a panel of glass or rock wool, a foam of plastics material, such as polyurethane, polystyrene.

9. An element according to any one of the claims 1 to 8, characterised in that the facing panel is composed of a mouldable material such as a hydraulic binder, a synthetic resin, which are preferably reinforced.
